# NEUE EUROPÄISCHE PATENTSCHRIFT

(11) **EP 2 091 108 B2**
(45) Veröffentlichungstag und Bekanntmachung des Hinweises auf die Entscheidung über den Einspruch: **23.10.2019**
(45) Hinweis auf die Patenterteilung: 20.04.2016
(21) Anmeldenummer: 09150835.8
(22) Anmeldetag: 19.01.2009
(51) Int. Cl.: H01R 13/645

(54) **Steckverbindung mit einer Kodiervorrichtung**
Connector with a coding device
Connecteur à fiche doté d'un dispositif de codage

(30) Priorität: 14.02.2008 DE 102008009350
(43) Veröffentlichungstag der Anmeldung: 19.08.2009
(73) Patentinhaber: Weidmüller Interface GmbH & Co. KG, 32758 Detmold (DE)
(72) Erfinder: Heggemann, Christian, 32758, Detmold (DE); Oesterhaus, Jens, 32760, Detmold (DE); Bönsch, Matthias, 33659, Bielefeld (DE); Niggemann, Matthias, 32694, Dörentrup (DE); Lenschen, Michael, 32756, Detmold (DE); Fehling, Stephan, 32791, Lage (DE); Diekmann, Torsten, 33618, Leopoldshöhe (DE)
(74) Vertreter: Dantz, Jan Henning

(56) Entgegenhaltungen:
- EP-A- 0 033 286
- EP-A- 1 119 229
- WO-A-00/62380
- DE-A1- 19 925 347
- DE-U1-202005 002 179
- US-A- 3 085 221
- US-A- 3 491 330
- US-A- 4 159 862
- US-A- 5 273 462
- US-B1- 6 302 745

## Beschreibung

Die Erfindung betrifft eine Steckverbindung nach dem Oberbegriff des Anspruchs 1.

Eine Steckverbindung weist ein erstes Steckverbinderteil und ein zweites Steckverbinderteil auf. Jeweils eines der Steckverbinderteile ist ein Steckerteil und eines der Steckverbinderteile ist ein Buchsenteil.

Eine bekannte Steckverbindung mit den Merkmalen a) bis d) des Anspruchs 1 zeigt die US 5,273,462 bekannt. Diese Kodiervorrichtung ist aber speziell nur an relativ zueinander schwenkbaren Gehäuseteilen einsetzbar und in Hinsicht auf diese optimiert.

Eine gattungsgemäße Steckverbindung zeigen die US 3,491, 330 und die WO 00/62380, wobei die letztgenannte Schrift noch das Merkmal f) offenbart. Die Montage und insbesondere ein exaktes Einstellen und das Verstellen der Kodiervorrichtung sind aber noch zu aufwendig.

Die Erfindung hat die Aufgabe, die gattungsgemäße Steckverbindung um eine besonders einfach montierbare gut handhabbare Kodiervorrichtung zu ergänzen, die relativ kompakt aufgebaut ist.

Die Erfindung löst diese Aufgabe durch den Gegenstand des Anspruchs 1 Vorteilhafte Ausgestaltungen der Erfindung sind in den Unteransprüchen angegeben.

Nach dem Kennzeichen des Anspruchs 1 sind die Kodierelemente u.a. als vormontierbare Einheit an jeweils zumindest einem der Steckerbinderteile vormontierbar und das jeweils andere Steckverbinderteil ist derart ausgestaltet, dass sich das eine der beiden zur Kodiervorrichtung vormontierten Kodierelemente beim ersten rein axialen Zusammenstecken der beiden Steckverbinderteile in/an ihm festlegt, so dass dieses Kodierelement nach dem ersten Lösen der erstmals zusammengesteckten Steckverbinderteile allein durch axiales Ziehen an diesem anderen Steckverbinderteil verbleibt, wobei die Kraft zum Lösen des Kodierelements vom anderen Steckverbinderteil größer ist als die Kraft, welche notwendig ist, um die beiden Kodierelemente voneinander zu trennen. Zudem weist das eine der Kodierelement nach Art des Merkmals f. Federbeine mit Ansätzen auf, die derart geformt und ausgelegt sind, dass das andere Kodierelement verdrehbar und in verschiedenen Drehpositionen in einer Aufnahmekontur des einen Steckverbinderteils verrastbar ist.

Unter "axial" ist hier ein geradliniges Zusammenstecken und Trennen ohne die Notwendigkeit zum Verschieben von einem der Steckverbinderteile senkrecht zur Steck- und Ziehrichtung zu verstehen.

Dieser Steckverbinder ist hinsichtlich der Montage und Handhabung der Kodierung besonders vorteilhaft. Gerade die Montage der Kodiervorrichtung ist sehr einfach. Die Kodiervorrichtung baut zudem sehr kompakt, wobei verschiedene Kodierungen nicht durch viele verschiedene Kodierelemente realisiert werden sondern durch Verdrehen derselben.

Dies bietet insbesondere auch einen Vorteil gegenüber der EP 1 119 229 A1. Aus der EP 1 119 229 A1 ist es bekannt, eine Kodiervorrichtung mit zwei Teilen an einem Elektronikgehäuse als vormontierte Einheit an einem Elektronikgehäuse festzulegen, wobei nach einem Aufsetzen des Elektronikgehäuse auf einen reihenklemmenartigen Basisträger das eine Kodierelement am Elektronikgehäuse und das andere am Basisträger verbliebt. Für eine gattungsgemäße Steckverbindung mit vorzugsweise verdrehbaren Kodierelementen ist diese Lösung aber nicht geeignet, da es erforderlich ist, die beiden Teile Elektronikgehäuse und Reihenklemme beim Zusammenstecken nicht nur in Steckrichtung sondern auch senkrecht dazu zu bewegen, was bei gattungsgemäßen Steckverbindern in der Regel nicht realisierbar ist. Dieses Problem wird nach der Erfindung gelöst, da hier allein durch axiales Stecken und Ziehen ein Montieren der Kodiervorrichtung ohne zusätzliche Bewegung senkrecht zur Steckrichtung realisierbar ist.

Die Steckverbindung ist zur Verbindung von elektrischen Leitungen und/oder Lichtleitungen und/oder Fluidleitungen auslegbar.

Soweit die Anordnung von Kodierelementen beispielhaft an einem Stecker- und einem Buchsenteil beschrieben oder beansprucht wird, ist diese Anordnung prinzipiell auch umkehrbar, d.h. die in den nachfolgenden Figuren an den Steckerteilen angeordneten Kodierelemente könnten bei entsprechender Umgestaltung der Gehäuse auch an den Buchsenteilen und umgekehrt angeordnet sein. Auch die nachfolgende Figurenbeschreibung ist insofern nicht einschränkend zu verstehen. Gleiches gilt für den Gebrauch von Begriffen wie "oben", "unten", "rechts", "links" usw., die sich ggf. nur auf die jeweilige Darstellung bezieht, nicht aber einschränkend zu verstehen ist.

Nachfolgend wird die Erfindung anhand von Ausführungsbeispielen unter Bezug auf die Zeichnung näher beschrieben. Es zeigt:
- Fig. 1a, b: verschiedene perspektivische Ansichten eines Steckerteils einer ersten Steckverbindung;
- Fig. 2: eine perspektivische Ansicht eines Buchsenteils einer ersten Steckverbindung;
- Fig. 3a-d: verschiedene Ansichten eines ersten Kodierelements einer Kodiervorrichtung;
- Fig. 4a-f: verschiedene Ansichten eines zweiten Kodierelements der ersten Kodiervorrichtung
- Fig. 5a-c: die Kodierelemente aus Fig. 3 und 4 im zusammengesteckten Zustand;
- Fig. 6a, b: das Steckerteil aus Fig. 1 mit jeweils zwei daran angeordneten Kodiervorrichtungen;
- Fig. 6c: das Steckerteil aus Fig. 1 mit einer daran angeordneten Kodiervorrichtung und einer Kodiervorrichtung vor der Montage;
- Fig. 7a-c: das erste Zusammenstecken und Lösen von Stecker- und Buchsenteilen mit den ersten Kodiervorrichtungen;
- Fig. 8a-d: verschiedene weitere Ansichten des Steckerteils aus Fig. 1 mit daran angeordneten Kodierelementen;
- Fig. 9a-c: verschiedene weitere Ansichten des Buchsenteils aus Fig. 2 mit daran angeordneten Kodierelementen;
- Fig. 10: eine perspektivische Ansicht eines Steckerteils einer zweiten Steckverbindung;
- Fig. 11: eine perspektivische Ansicht eines Buchsenteils einer zweiten Steckverbindung;
- Fig. 12a-d: verschiedene Ansichten eines ersten Kodierelements einer zweiten Kodiervorrichtung;
- Fig. 13a-d: verschiedene Ansichten eines zweiten Kodierelements der zweiten Kodiervorrichtung
- Fig. 14a-b: die Kodierelemente aus Fig. 3 und 4 im nicht zusammengesteckten und im zusammengesteckten Zustand;
- Fig. 15a, b: das Buchsenteil aus Fig. 11 mit jeweils zwei daran angeordneten Kodiervorrichtungen;
- Fig. 15c: das Buchsenteil aus Fig. 11 mit einer daran angeordneten Kodiervorrichtung und einer Kodiervorrichtung vor der Montage;
- Fig. 16a-c: das erste Zusammenstecken und Lösen von Stecker- und Buchsenteilen mit Kodiervorrichtungen nach Art der Fig. 14;
- Fig. 17a-d: verschiedene weitere Ansichten des Steckerteils aus Fig. 10 mit daran angeordneten Kodierelementen;
- Fig. 18a-d: verschiedene weitere Ansichten des Buchsenteils aus Fig. 11 mit einem daran angeordneten Kodierelement.

Eine Steckverbindung weist ein erstes Steckverbinderteil auf und ein korrespondierendes zweites Steckverbinderteil. Sie können zur Montage an Gehäusen oder freien Leitungen/Kabeln ausgebildet sein.

Fig. 1 zeigt als erstes Steckverbinderteil ein Steckerteil 1, welches ein Gehäuse 2 aufweist, an/in dem Steckerkontakte 3 angeordnet sind, welche hier als Stifte ausgebildet sind. Das Gehäuse weist fern Öffnungen 27 für anzuschließende Leiter auf. Dieses Steckerteil könnte auch als Stiftleiste bezeichnet werden.

Fig. 2 zeigt als zweites Steckverbinderteil ein Buchsenteil 4, welches ein Gehäuse 5 aufweist, an/in dem Buchsenkontakte 6 angeordnet sind (hier nicht erkennbar). Zu erkennen sind Kragen 28, welche die Buchsenkontakte aufnehmen. Am Gehäuse können ferner ebenfalls Öffnungen für anzuschließende Leiter vorgesehen sein (hier nicht zu erkennen)

Die Gehäuse 2, 4 und die elektrischen Kontakte - Steckerkontakt 3 und Buchsenkontakt 4 - bilden an den zusammenzusteckenden Seiten jeweils ein sogenanntes Steckgesicht aus und sind derart korrespondierend geformt, dass sich die elektrischen Kontakte 3, 6 und die Gehäuse 2, 5 zusammenstecken lassen, um die elektrischen Kontakte 3, 6 leitend miteinander zu verbinden (sieh Fig. 7 und 16).

Hier weisen das Steckerteil 1 und das Buchsenteil 4 jeweils beispielhaft zwei der elektrischen Kontakte auf. Die Erfindung ist aber hierauf nicht beschränkt sondern auch bei Steckerbinderteilen mit nur einem oder mehr als zwei korrespondierenden Kontakten einsetzbar.

Um eine mechanische Kodierfunktion zu realisieren, sind die Gehäuse 2, 5 der Steckverbinderteile hier derart ausgebildet, dass an ihnen wenigstens jeweils wenigstens ein mechanisch durch seine unterscheidbare Formgebung wirkendes Kodierelement 7, 8 (siehe Fig. 3 und 4) anordnen und befestigen lässt, wobei die Kodierelemente eine zueinander korrespondierende, ein Zusammenstecken erlaubende Form aufweisen, so dass sie jeweils zu einer Kodiervorrichtung 9 mit den zwei Kodierelementen 7, 8 zusammensteckbar sind (Fig. 5).

An dem Steckverbinderteil 1 können auch mehr Kodierelemente 7 als nur eines vorgesehen sein, wenn diese entsprechend viele Konturen zur Anordnung der Kodierelemente 7 aufweisen. Es ist insbesondere denkbar, je elektrischem Kontakt an den Steckverbinderteilen 1 auch je eines der Kodierelemente 7 vorzusehen. Analoges gilt für das Buchsenteil.

Entsprechend sind die Stecker- und Buchsenteile der dargestellten Art, die jeweils zwei elektrischen Kontakte 3, 6 aufweisen, mit je zwei Kodierelementen 7, 8 versehen, so dass an ihnen je zwei Kodiervorrichtungen 9a, 9b ausgebildet werden (siehe z.B. Fig. 6 und 7).

Entsprechend weist das Gehäuse 2 des Steckerteils hier in besonders übersichtlicher Ansicht in einem Gehäuseansatz 10 neben den Steckerkontakten 3 jeweils eine Aufnahmekontur 11 zur Aufnahme der Kodierelemente 7a, b auf (Fig. 1).

Diese Aufnahmekonturen 11 sind derart ausgelegt, dass sie vom Steckgesicht aus betrachtet zunächst einen zylindrischen Aufnahmeabschnitt 12 und im Anschluss daran einen nicht rotationssymmetrischen, vorzugsweise mehreckigen Aufnahmeabschnitt 13 aufweisen, der hier beispielhaft eine annähernd quadratische Geometrie mit leicht geschwungenen Seiten- und Eckbereichen aufweist.

Die in diese Aufnahmekonturen 11 einsteckbaren Kodierelemente 7 - siehe Fig. 3 - weisen einen rinkragenartigen/flanschartigen Kopf 14 auf, an den hier beispielhaft zwei Federbeine 15, 16 angeformt sind, welche an ihren vom Kopf abgewandten Ende jeweils einen hier radial nach außen vorkragenden Ansatz 17, 18 aufweisen, die vorzugsweise zum Ende hin angeschrägt ausgebildet sind.

Die Federbeine 15, 16 und die Ansätze 17, 18 sind derart geformt und ausgelegt, dass es möglich ist, sie leicht radial aufeinander zu zusammenzudrücken, so das sie in den zylindrischen Aufnahmeabschnitt 11 der Fig. 1 hinein steckbar sind. Beim weiteren Einschieben in die Aufnahmekontur 11 hin schnappen die Ansätze 17, 18 schließlich in den quadratischen Aufnahmeabschnitt 13 ein, wobei sich die Federbeine 15, 16 wieder radial voneinander weg bewegen, so dass die Ansätze 17, 18 hinterschnittartig in dem Aufnahmeabschnitt 13 gehalten sind. Der Kopf 14 liegt auf dem Gehäuse 2 auf. Damit sind die Kodierelemente unverlierbar in den Aufnahmekonturen 11 gehalten (Fig. 8). Die Ansätze könnten sich theoretisch auch nach innen erstrecken und dort in Konturen eingreifen, wenn die Aufnahmen 11 anders gestaltet würden (hier nicht dargestellt).

Der Kopf 14 - siehe Fig. 3 und 8) ist mit einer nicht rotationssymmetrischen Kodierkontur 19 versehen, die vorzugsweise derart ausgestaltet ist, dass sie ggf. auch einmal mit einem Werkzeug verdrehbar ist.

Die Kodierkontur 19 kann daher beispielsweise als nicht symmetrischer Innenmehrkant ausgebildet sein. Hier ist die Kodierkontur als pfeilförmiger Schlitz ausgebildet. Das Kodierelement 7 kann in der Aufnahmekontur 11 um seine Längsachse verdreht werden, wobei der Aufnahmeabschnitt 13 hier derart geformt ist, dass die Ansätze 17, 18 spürbar in jeweils zwei der vier Ecken des Aufnahmeabschnittes 13 verrastbar sind.

Damit kann das Kodierelement 7 in vier verschiedene, optisch anhand der Pfeilkontur klar voneinander unterscheidbare Positionen verstellt werden.

Diese Anzahl der Positionen ist vorteilhaft, aber nicht zwingend. Es können auch zwei, drei oder mehr Rastbereiche in der Aufnahmekontur 13 ausgebildet werden. Ebenso ist die Anzahl der Federbeine 15, 16 und der Ansätze 17, 18 vorteilhaft, aber nicht zwingend.

Das korrespondierende Kodierelement 8 der Fig. 4 weist ebenfalls einen Kopf 20 auf, der dazu ausgelegt ist, auf einem Gehäuseansatz/-teil 21 des Gehäuses 5 des Buchsenteils angeordnet zu werden.

Der Kopf 20 ist plattenartig ausgebildet und weist an seiner einen Seite Montage- bzw. hier Steckkonturen 22, hier Stifte auf, die hier beispielhaft in einander gegenüber liegenden Eckbereichen des vorzugsweise mehreckig, insbesondere quadratisch geformten Kopfes 15 an dessen zum Gehäuseansatz 21 gewandten Seite (Fig. 7) angeordnet sind.

An der von den Steckkonturen 22 abgewandten Seite des Kopfes 20 ist eine Kodierkontur 23 ausgebildet, die eine zur Kodierkontur 19 korrespondierende Form aufweist.

Hier ist die Kodierkontur 23 daher als im Querschnitt pfeilförmiger Stift ausgebildet, welche derart geformt ist, dass er in die Aufnahmekontur 19 des ersten Kodierelements vorzugsweise leicht klemmend einsteckbar ist. Hierzu können eine oder mehr Rippen 29 am Stift 23 vorgesehen sein.

Bei der Erstmontage der Kodiervorrichtung 9 müssen die Ausrichtungen der beiden Kodierkonturen 19, 23 an den Steck- und Buchsenteilen 1, 4 übereinstimmen.

Um sicherzustellen, dass von vorneherein die Kodierelemente 7, 8 jeweils an den Stecker- und Buchsenteilen 1, 4 in der zutreffenden Ausrichtung hinaus einfach montierbar sind, sind die beiden Kodierelementen 7, 8 jeder Kodiervorrichtung 9 hier derart gestaltet, dass sie gemeinsam an einem der beiden Steckverbinderteile vormontierbar sind.

Dies ist in Fig. 6 und 15 dargestellt.

Zur Montage werden die beiden Kodierelemente 7, 8 vorzugsweise bereits bei der Herstellung zu einer vormontierten Kodiervorrichtung 9 zusammengesteckt (Fig. 5). In dieser Position greifen die Kodierkonturen 19, 23 ineinander und die Köpfe 14, 20 liegen vorzugsweise aneinander.

In dieser vormontierten Stellung des zweiten Kodierelements 8 am ersten Kodierelement 7 kann die vormontierte Kodiervorrichtung 9 der Fig. 5 am Steckverbinderteil - in Fig. 6 am Steckerteil 1 -, vormontiert werden (Fig. 6c), indem die Kodiervorrichtung 9 mit dem Kodierelement 7 voran am Steckerteil 1 in die Aufnahmekontur 11 eingesteckt wird.

Um die Ausrichtung zu erleichtern, ist vorgesehen, dass an der von den Kodierkonturen abgewandten Seite des Kopfes 15 des zweiten Kodierelements 8 (Fig. 4) eine Betätigungskontur ausgebildet ist, die hier als Schlitz ist ausgebildet, welcher wiederum eine pfeilartige Form aufweist, wobei die Ausrichtung dieser Pfeilkontur mit der Ausrichtung der Kodierkontur korrespondiert. An dieser Betätigungskontur kann die Kodiervorrichtung 9 am Steckerteil 1 in vormontierter Stellung verdreht werden.

Im vormontierten Zustand stehen die Steckkonturen 22 vom Kopf 15 ab. Das Steckerteil ist mit einer korrespondierenden Montagekontur, hier mit Löchern (z.B. Sackbohrungen oder - löchern) 25 versehen, welche derart ausgelegt und angeordnet sind, dass bei beliebiger Ausrichtung der Kodiervorrichtung in einer der möglichen - hier vier - Kodierpositionen jeweils die Stifte form- und/oder kraftschlüssig in die Löcher 25 eingreifen. Hier sind vier der Löcher 25 auf den Ecken eines gedachten Quadrates angeordnet, so dass für jede der vier Ausrichtungen des Kodierelements 7 am Steckerteil eine korrespondierende Montagekonturmusteranordnung, hier Lochmusteranordnung, am Buchsenteil vorhanden ist. Dies ist besonders vorteilhaft und konstruktiv einfach. Die Löcher 25 sind hier auf einem quadratförmigen Vorsprung 26 angeordnet, was aber nicht zwingen ist. Der Vorsprung 26 bietet eine Auflagefläche für den kopf 20 des Kodierelements 8 (siehe Fig. 2).

Der Kopf 20 könnte auch in eine korrespondierend im Gehäuse 5 geformte, vorzugsweise nicht rotationssymmetrische Aufnahme, insbesondere Rastkontur, eingreifen (hier nicht vorgesehen, aber in dem Ausführungsbeispiel der Fig. 10 bis 17 analog verwirklicht).

Um die Kodierung bzw. die Erstkodierung mit der Montage der Kodiervorrichtung 9 abzuschließen, ist es lediglich noch notwendig, das korrespondierende Steckverbinderteil - in Fig. 7 das Buchsenteil 2 - auf das erste Steckverbinderteil 1 - in Fig. 7 das Steckerteil 1 - aufzusetzen. Dabei wird das zweite Kodierelement 8 am Gehäuse 5 des zweiten Steckverbinderteils - in Fig. 7 das Buchsenteil 2 - befestigt (z.B. verrastet), so dass es beim Trennen der beiden Steckverbinderteile 1, 2 voneinander am zweiten Steckverbinderteil - in Fig. 7c am Buchsenteil 2 - verbleibt.

Die Kraft zum Lösen des Kodierelements 8 vom zweiten Steckverbinderteil 2 muß also größer sein als die Kraft, welche notwendig ist, die beiden Kodierelemente 7, 8 voneinander zu trennen.

Derart ist der Kodiervorgang einfach und schnell durchführbar.

Mit den zwei Kodiervorrichtungen 9, 9' der Fig. 7 lassen sich auf engem Raum bereits sechzehn verschiedene Kodierungen realisieren. Bei einer Stiftleiste von z.B. drei oder vier ließe sich die Anzahl an Kodierung auf engem Raum auf einfache Weise erhöhen, ohne das das Kodiersystem an sich komplizierter würde.

Fig. 10 bis 17 zeigen eine Art umgekehrte Variante, bei der die Kodiervorrichtungen 109 mit Kodierelementen 107, 108 jeweils als vormontierte Einheit am Buchsenteil 104 vormontiert werden und bei der das Steckerteil 101 derart ausgebildet ist, dass es beim ersten Zusammenstecken mit dem Buchsenteil "sein" Kodierelement 108 vom Buchsenteil 104 übernimmt. Ansonsten weisen das Stecker- und das Buchsenteil die Funktionen und Elemente des Ausführungsbeispiels der Fig. 1 bis 10 auf.

Hier ist am Buchsenteil 104 - Fig. 11 - eine Aufnahmekontur 111 vorgesehen, in welche eine vormontierte Kodiervorrichtung 109 einsteckbar ist.

In diese Aufnahmekontur 111 wird die Kodiervorrichtung 109 eingesteckt, wobei hier ein zu dem Kodierelement 107 funktional analoges Kodierelement 107 in die Aufnahmekontur 111 mit den Aufnahmeabschnitten 112 und 113 einsteckbar und in verschiedenen Positionen verrastbar ist.

Die Aufnahmekontur 111 ist axial (Richtung x in Fig. 1) länger als in Fig. 1 bis 10, so dass die Form der Federbeine 115, 116 mit den Ansätzen 116, 117 anders ist als in Fig. 1 bis 10. Sie sind kürzer, da sie an einen teilhohlen zylindrischen Abschnitt 130 angeformt sind, der sich an den Kopf 114 anschließt.

Das Kodierelement 108 ist funktional analog zu dem Kodierelement 8 der Fig. 1 bis 10, wird aber nach gemeinsamer Vormontage mit dem Kodierelement 107 am Buchsenteil 104 vom Steckerteil 101 bei dessen erstem Zusammenstecken mit dem Buchsenteil 104 "aufgenommen".

Der hier gestufte Kopf 120 - hier ohne Stifte 22 - wird zumindest abschnittsweise dabei in eine korrespondierende, im Gehäuse 102 geformte, vorzugsweise nicht rotationssymmetrische Aufnahme, insbesondere Rastkontur 125, eingesetzt und dient damit selbst als die Steckkontur 122. Der Kopf ist in vier Positionen in der Rastkontur 125 verrastbar.

**Bezugszeichen**

| | |
|---|---|
| Steckerteil | 1 |
| Gehäuse | 2 |
| Steckerkontakte | 3 |
| Buchsenteil | 4 |
| Gehäuse | 5 |
| Kontakte | 6 |
| Kodierelemente | 7, 8 |
| Kodiervorrichtung | 9a, 9b |
| Gehäuseansatz | 10 |
| Aufnahmekontur | 11 |
| Aufnahmeabschnitt | 12, 13 |
| Kopf | 14 |
| Federbeine | 15, 16 |
| Ansätze | 17, 18 |
| Kodierkontur | 19 |
| Kopf | 20 |
| Gehäuseansatz | 21 |
| Steckkonturen | 22 |
| Kodierkontur | 23 |
| Betätigungskontur | 24 |
| Pfeilkopf | 25 |
| Vorsprung | 26 |
| Öffnungen | 27 |
| Kragen | 28 |
| Rippen | 29 |
| Steckerteil | 101 |
| Buchsenteil | 104 |
| Kodierelement | 107, 108 |
| Kodiervorrichtung | 109 |
| Aufnahmekontur | 111 |
| Aufnahmeabschnitte | 112 und 113 |
| Kopf | 114 |
| Federbeine | 115, 116 |
| Ansätze | 117, 118 |
| Steckkontur | 122 |
| Rastkontur | 125 |
| zylindrischer Abschnitt | 130 |

## Patentansprüche

1. Steckverbindung mit
a. einem ersten Steckverbinderteil und einem zweiten Steckverbinderteil, wobei eines der Steckverbinderteile als Steckerteil (1, 101) und eines der Steckverbinderteile als Buchsenteil (4, 104) ausgebildet ist, die jeweils ein Gehäuse (2, 102; 5, 105) und miteinander zu verbindende Kontakte, vorzugsweise elektrische und/oder lichtleitende Kontakte (3, 103) aufweisen,
b. einer Kodiervorrichtung (9, 109) mit zwei korrespondierenden Kodierelementen (7, 8, 107, 108),
c. wobei eines der Kodierelemente (7,107, 8, 108) an dem einen und das andere der Kodierelemente (7,107, 8, 108) an dem anderen Steckverbinderteil anzuordnen ist,
d. wobei die Kodierelemente (7, 8; 107, 108) als vormontierbare Einheit an jeweils zumindest einem der Steckerbinderteile (1, 104) vormontierbar sind,
**dadurch gekennzeichnet, dass**
e. das jeweils andere Steckverbinderteil (4, 104) derart ausgestaltet ist, dass sich das eine der beiden Kodierelemente (8, 108) beim ersten rein axialen Zusammenstecken der beiden Steckverbinderteile in/an ihm festlegt, so dass dieses Kodierelement (8, 108) nach dem ersten Lösen der erstmals zusammengesteckten Steckverbinderteile allein durch axiales Ziehen an diesem anderen Steckverbinderteil (4, 104) verbleibt,
f. wobei das andere Kodierelement (7, 107) angeformte Federbeine (15, 16) mit Ansätzen (17, 18) aufweist, welche Federbeine (15, 16) an einen flanschartigen Kopf angeformt sind oder welche Federbeine an einen teilhohlen zylindrischen Abschnitt angeformt sind, der sich an einen flanschartigen Kopf (114) anschließt, wobei die Federbeine (15, 16) an ihren von dem Kopf des anderen Kodierelements abgewandten Enden jeweils einen der Ansätze aufweisen (17, 18), wobei die Federbeine (15, 16) und die Ansätze derart geformt und ausgelegt sind, dass das andere Kodierelement (7, 107) verdrehbar ist und dessen Ansätze (17, 18) in verschiedenen Drehpositionen der Kodierelemente in einer Aufnahmekontur (11) des einen Steckverbinderteils (1, 104) verrastbar sind.

2. Steckverbindung nach Anspruch 1, **dadurch gekennzeichnet, dass** die Kodiervorrichtung (9) am Steckerteil (1) vormontierbar ist.

3. Steckverbindung nach Anspruch 1, **dadurch gekennzeichnet, dass** die Kodiervorrichtung (109) am Buchsenteil (104) vormontierbar ist.

4. Steckverbindung nach Anspruch 1 oder 2, **dadurch gekennzeichnet, dass** je Kontakt an den Steckverbinderteilen (1, 101) und den Buchsenteilen (4, 104) je eines der Kodierelemente (7, 108; 8, 107) vorgesehen ist.

5. Steckverbindung nach einem der vorstehenden Ansprüche, **dadurch gekennzeichnet, dass** an dem Gehäuse (2) des einen Steckverbinderteils (1, 104) die wenigstens eine oder mehrere Aufnahmekontur(en) (11) zur Aufnahme der Kodierelemente (7, 107) ausgebildet sind.

6. Steckverbindung nach Anspruch 5, **dadurch gekennzeichnet, dass** die wenigstens eine oder mehrere Aufnahmekonturen (11, 111) derart ausgelegt sind, dass sie von einem Steckgesicht aus zunächst einen zylindrischen Aufnahmeabschnitt (12, 112) und im Anschluss daran einen nicht rotationssynmietrischen, vorzugsweise mehreckigen Aufnahmeabschnitt (13, 113) aufweisen.

7. Steckverbindung nach einem der Ansprüche 5 oder 6, **dadurch gekennzeichnet, dass** die wenigstens eine oder mehrereAufnahmekonturen (11, 111) eine annähernd quadratische Geometrie aufweisen.

8. Steckverbindung nach einem der Ansprüche 1 - 7, **dadurch gekennzeichnet, dass** der Kopf (14, 114) eine nicht rotationssymmetrische Kodierkontur (19) aufweist.

9. Steckverbindung nach Anspruch 8, **dadurch gekennzeichnet, dass** das weitere Kodierelement (8, 108) ebenfalls einen Kopf (20, 120) und eine korrespondierende Kodierkontur (23, 123) am Kopf aufweist.

10. Steckverbindung nach einem der Ansprüche 8 - 9, **dadurch gekennzeichnet, dass** die Kodierkontur (23) als im Querschnitt vorzugsweise pfeilförmige Stift ausgebildet ist, welcher derart geformt ist, dass er in die schlitzartige Aufnahmekontur (19) des ersten Kodierelements vorzugsweise leicht klemmend einsteckbar ist.

11. Steckverbindung nach einem der Ansprüche 9 oder 10, **dadurch gekennzeichnet, dass** der Kopf (20) des weiteren Kodierelements (8,108) plattenartig ausgebildet ist und an einer Seite Montagekonturen (22), vorzugsweise Stifte, aufweist, die zum Eingriff in ein Montagemuster, vorzugsweise ein Lochmuster, am korrespondierenden Steckverbinderteil ausgelegt sind.

12. Steckverbindung nach Anspruch 11, **dadurch gekennzeichnet, dass** vier der Löcher (25) auf den Ecken eines gedachten Quadrates angeordnet sind, so dass für jede der vier Ausrichtungen des Kodierelements (7) am Steckerteil eine korrespondierende Lochmusteranordnung am Buchsenteil vorhanden ist.

13. Steckverbindung nach einem der Ansprüche 11 - 12, **dadurch gekennzeichnet, dass** der Kopf (120) selbst als Steckkontur (122) ausgebildet ist, die zum rastenden und/oder klemmenden Eingriff in ein Montagekontur an einem der Steckverbinderteile (101) ausgelegt ist.

14. Steckverbindung nach einem der Ansprüche 8 - 13, **dadurch gekennzeichnet, dass** eine oder mehr Rippen (29) am Stift (23) vorgesehen sind.

15. Steckverbindung nach einem der Ansprüche 8 - 14, **dadurch gekennzeichnet, dass** an der von den Kodierkonturen abgewandten Seite des Kopfes (15) des zweiten Kodierelements (8) eine Betätigungs- und/oder Kodierpositionsanzeigekontur ausgebildet ist.

16. Steckverbindung nach Anspruch 15, **dadurch gekennzeichnet, dass** die Betätigungs- und/oder Kodierpositionsanzeigekontur als vorzugsweise pfeilförmiger Schlitz (24, 124) ausgebildet ist.

17. Steckverbindung nach Anspruch 16, **dadurch gekennzeichnet, dass** die Ausrichtung des Schlitzes (24, 124) mit der Ausrichtung der Kodierkontur korrespondiert.

## Claims

1. A plug connector, comprising
a. a first plug connector part and a second plug connector part, wherein one of the plug connector parts is formed as a plug part (1, 101) and one of the plug connector parts is formed as a socket part (4, 104), which parts respectively comprise a housing (2, 102; 5, 105) and contacts to be interconnected, preferably electrical contacts and/or optical waveguide contacts (3, 103),
b. a coding device (9, 109) having two corresponding coding elements (7, 8, 107,108),
c. wherein one of the coding elements (7, 107, 8, 108) is to be arranged on the one plug connector part and the other of the coding elements (7,107,8,108) on the other plug connector part,
d. wherein the coding elements (7, 8; 107, 108) are pre-mountable as a pre-mountable unit on at least one of the plug connector parts (1, 104),
**characterized in that**
e. the respective other plug connector part (4, 104) is formed in such a way that, on the occasion of the first purely axial plugging together of the two plug connector parts, one of the two coding elements (8, 108) becomes fixed thereto, so that said coding element (8; 108), after the first separation solely by axial pulling apart of the plug connector parts plugged together for the first time, remains disposed on said other plug connector part (4, 104),
f. wherein the other coding element (7, 107) comprises spring-loaded leg members (15, 16) with projections (17, 18), which spring-loaded leg members (15, 16) are formed on a flange-like head or which spring-loaded leg members are formed on a partially-hollow cylindrical segment, which adjoins a flange-like head (114), wherein the spring-loaded leg members (15, 16) respectively comprise one of the projections (17, 18) on their end facing away from the projections (17, 18), wherein the spring-loaded leg members (15, 16) and the projections are formed and configured in such a way that the other coding element (7, 107) is rotatable and its projections can be latched in different rotational positions in a receiving contour (11) of the one plug connector part (1, 104).

2. The plug connector according to claim 1, **characterized in that** the coding device (9) is pre-mountable on the plug part (1).

3. The plug connector according to claim 1, **characterized in that** the coding device (109) is pre-mountable on the socket part (104).

4. The plug connector according to claim 1 or 2, **characterized in that** one each of the coding elements (7, 108; 8, 107) is provided for each contact on the plug connector parts (1, 101) and the socket parts (4, 104).

5. The plug connector according to one of the preceding claims, **characterized in that** the at least one or several receiving contour or contours (11) for accommodating the coding elements (7, 107) are formed on the housing (2) of the one plug connector part (1, 104).

6. The plug connector according to claim 5, **characterized in that** the at least one or several receiving contours (11, 111) are formed in such a way that when viewed from the plug face they first comprise a cylindrical receiving segment (12, 112) and adjacent thereto a non-rotationally-symmetric receiving segment (13, 113) which is preferably polygonal.

7. The plug connector according to one of claims 5 or 6, **characterized in that** the at least one or several receiving contours (11, 111) have an approximately square geometry.

8. The plug connector according to one of claims 1 to 7, **characterized in that** the head (14, 114) has a non-rotationally-symmetric coding contour (19).

9. The plug connector according to claim 8, **characterized in that** the further coding element (8, 108) also has a head (20, 120) and a corresponding coding contour (23, 123) on the head.

10. The plug connector according to one of claims 8 to 9, **characterized in that** the coding contour (23) is formed as a rod which is preferably arrow-shaped in its cross section and which is formed in such a way that it can be plugged into the slot-like receiving contour (19) of the first coding element, preferably in a slightly clamping manner.

11. The plug connector according to one of claims 9 or 10, **characterized in that** the head (20) of the further coding element (8, 108) is disc-shaped and has mounting contours (22), preferably pins, on one side, which contours are configured for engagement in a mounting configuration, preferably a pattern of holes, on the corresponding plug connector part.

12. The plug connector according to claim 11, **characterized in that** four of the holes (25) are disposed at the corners of an imaginary square, so that a corresponding arrangement of a pattern of holes is provided on the socket part for each of the four orientations of the coding element (7) on the plug part.

13. The plug connector according to one of claims 11 to 12, **characterized in that** the head (120) is itself configured as a plug contour (122) which is formed to engage in a latching or clamping fashion in a mounting contour on one of the plug connector parts (101).

14. The plug connector according to one of claims 8 to 13, **characterized in that** one or more ribs (29) are provided on the rod (23).

15. The plug connector according to one of claims 8 to 14, **characterized in that** an actuating and/or coding position indicator contour is formed on the side of the head (15) of the second coding element (8) which faces away from the coding contours.

16. The plug connector according to claim 15, **characterized in that** the actuating and/or coding position indicator contour is preferably formed as an arrow-shaped slot (24, 124).

17. The plug connector according to claim 16, **characterized in that** the orientation of the slot (24, 124) corresponds to the orientation of the coding contour.

## Revendications

1. Connexion enfichable avec
a. une première partie de connecteur enfichable et une deuxième partie de connecteur enfichable, l'une des parties de connecteur enfichable étant conçue comme une partie de connecteur mâle (1, 101) et une des parties de connecteur enfichable comme une partie de connecteur femelle (4, 104), chacune présentant un corps (2, 102 ; 5, 105) et des contacts à connecter entre eux, de préférence des contacts électriques et/ou de guides d'ondes lumineuses (3, 103),
b. un dispositif de détrompage (9, 109) avec deux éléments de détrompage (7, 8, 107, 108) correspondants,
c. dans lequel l'un des éléments de détrompage (7, 107, 8, 108) est conçu pour être disposé sur une partie de connecteur enfichable et l'autre élément de détrompage (7, 107, 8, 108) sur l'autre,
d. dans lequel les éléments de détrompage (7, 8 ; 107, 108) peuvent être pré-montés sur au moins une des parties de connecteur enfichable (1, 104), chacun sous la forme d'une unité pouvant être prémontée,
**caractérisée en ce que**
e. l'autre partie de connecteur enfichable (4, 104) est conformée de telle manière que l'un des deux éléments de détrompage (8, 108) se fixe dedans ou dessus lors du premier emboîtement strictement axial des deux parties de connecteur enfichable, de sorte que cet élément de détrompage (8, 108) reste sur cette autre partie de connecteur enfichable (4, 104) après la première déconnexion des parties de connecteur enfichable emboîtées, sous l'effet de la seule traction axiale,
f. l'autre élément de détrompage (7, 107) présentant des pattes élastiques (15, 16) avec des saillies (17, 18), lesquelles pattes élastiques (15, 16) sont formées sur une tête en forme de bride (114) ou lesquelles pattes élastiques sont formées sur une section cylindrique partiellement creuse qui se raccorde à une tête en forme de bride (114), les pattes élastiques (15, 16) présentant chacune une des saillies (17, 18) à leur extrémité opposée à la tête de l'autre élément de détrompage, les pattes élastiques (15, 16) et les saillies étant conformées et dimensionnées de telle manière que l'autre élément de détrompage (7, 107) puisse tourner et que ses saillies (17, 18) soient encliquetables dans un contour de réception (11) d'une partie de connecteur enfichable (1, 104) dans différentes positions de rotation des éléments de détrompage.

2. Connexion enfichable selon la revendication 1, **caractérisée en ce que** le dispositif de détrompage (9) peut être pré-monté sur la partie de connecteur mâle (1).

3. Connexion enfichable selon la revendication 1, **caractérisée en ce que** le dispositif de détrompage (109) peut être pré-monté sur la partie de connecteur femelle (104).

4. Connexion enfichable selon la revendication 1 ou 2, **caractérisée en ce qu'**un des éléments de détrompage (7, 108 ; 8, 107) est prévu pour chaque contact sur les parties de connecteur mâle (1, 101) et les parties de connecteur femelle (4, 104).

5. Connexion enfichable selon l'une des revendications précédentes, **caractérisée en ce que** les au moins un ou plusieurs contours de réception (11) destinés à recevoir les éléments de détrompage (7, 107) sont formés sur le corps (2) d'une partie de connecteur enfichable (1, 104).

6. Connexion enfichable selon la revendication 5, **caractérisée en ce que** les au moins un ou plusieurs contours de réception (11, 111) sont configurés de telle manière qu'ils présentent d'abord, à partir d'une face d'insertion, une section de réception cylindrique (12, 112) puis une section de réception qui n'est pas symétrique sur l'axe de rotation, de préférence polygonale (13, 113).

7. Connexion enfichable selon l'une des revendications 5 ou 6, **caractérisée en ce que** les au moins un ou plusieurs contours de réception (11, 111) présentent une géométrie approximativement carrée.

8. Connexion enfichable selon l'une des revendications 1 à 7, **caractérisée en ce que** la tête (14, 114) présente un contour de détrompage (19) qui n'est pas symétrique en rotation.

9. Connexion enfichable selon la revendication 8, **caractérisée en ce que** l'autre élément de détrompage (8, 108) présente également une tête (20, 120) et un contour de détrompage (23, 123) correspondant sur la tête.

10. Connexion enfichable selon l'une des revendications 8 à 9, **caractérisée en ce que** le contour de détrompage (23) est conformé comme une goupille ayant de préférence la forme d'une flèche en section, dont la forme est telle qu'elle peut être insérée dans le contour de réception (19) en forme de fente du premier élément de détrompage, de préférence avec un léger serrage.

11. Connexion enfichable selon l'une des revendications 9 ou 10, **caractérisée en ce que** la tête (20) de l'autre élément de détrompage (8, 108) est en forme de plaque et présente sur un côté des contours d'assemblage (22), de préférence des goupilles, qui sont conçus pour se mettre en prise dans un motif d'assemblage, de préférence un motif de perforations, sur la partie de connecteur enfichable correspondante.

12. Connexion enfichable selon la revendication 11, **caractérisée en ce que** quatre des trous (25) sont disposés dans les coins d'un carré imaginaire, de telle sorte qu'il existe pour chacune des quatre orientations de l'élément de détrompage (7) sur la partie de connecteur mâle une disposition de motif de perforations correspondante sur la partie de connecteur femelle.

13. Connexion enfichable selon l'une des revendications 11 à 12, **caractérisée en ce que** la tête (120) elle-même est conformée comme un contour d'insertion (122) conçu pour se mettre en prise emboîtée et/ou serrée dans un contour d'assemblage sur l'une des parties de connecteur enfichable (101).

14. Connexion enfichable selon l'une des revendications 8 à 13, **caractérisée en ce qu'**une ou plusieurs nervures (29) sont prévues sur la goupille (23).

15. Connexion enfichable selon l'une des revendications 8 à 14, **caractérisée en ce qu'**un contour de position d'actionnement et/ou de détrompage est formé sur la face de la tête (15) du deuxième élément de détrompage (8) orientée à l'opposé des contours de détrompage.

16. Connexion enfichable selon la revendication 15, **caractérisée en ce que** le contour de position d'actionnement et/ou de détrompage est conformé comme une fente (24, 124), de préférence en forme de flèche.

17. Connexion enfichable selon la revendication 16, **caractérisée en ce que** l'orientation de la fente (24, 124) coïncide avec l'orientation du contour de détrompage.
